# EUROPÄISCHE PATENTSCHRIFT

(11) **EP 1 965 399 B1**
(45) Veröffentlichungstag und Bekanntmachung des Hinweises auf die Patenterteilung: **29.07.2009**
(21) Anmeldenummer: 07103350.0
(22) Anmeldetag: 01.03.2007
(51) Int. Cl.: H01H 3/02

(54) **Notrufschalter für ein Gefahrenmeldesystem**
Emergency button for a danger detection system
Commutateur d'urgence pour un système d'alerte de danger

(43) Veröffentlichungstag der Anmeldung: 03.09.2008
(73) Patentinhaber: Siemens Aktiengesellschaft, 80333 München (DE)
(72) Erfinder: Lange, René, 8634 Hombrechtikon (CH); Arnold, Martin, 5630 Muri (CH)

(56) Entgegenhaltungen:
- EP-A- 1 503 390
- EP-A- 1 632 921
- GB-A- 2 352 332

## Beschreibung

Die vorliegende Erfindung betrifft einen Notrufschalter für ein Gefahrenmeldesystem mit einem zwischen einer Ruheposition und einer Alarmposition verstellbaren oder zerbrechlichen Auslöseelement, für die Betätigung eines einen Alarm auslösenden Schalters, wobei das Auslöseelement eine Alarmanzeige trägt oder mit einer solchen verbunden ist.

Bei einem in der EP-A-1 203 361 beschriebenen Notrufschalter dieser Art wird bei Betätigung des Notrufschalters das Auslöseelement um einen relativ kleinen Winkel verschwenkt, wodurch einerseits der Schalter frei gegeben und andererseits die in der Ruheposition nicht sichtbare Alarmanzeige in das Sichtfenster des Notrufschalters geschwenkt wird. Wegen des relativ kleinen Schwenkwinkels des Auslöseelements bei der Betätigung des Notrufschalters ist die durch ein Schriftfeld gebildete Alarmanzeige relativ klein und daher nicht gut erkennbar. Ausserdem kann nicht ausgeschlossen werden, dass sich das Auslöseelement bei seiner Verschwenkung verkantet, was eine gewisse Störungsanfälligkeit dieses Notrufschalters bedeutet.

Die EP 1503390 beschreibt einen Handmelder für Brand- oder Intrusion-Alarmsysteme. Der Handmelder weist ein Rückstellelement oder ein zerbrechliches Element auf. Bei Betätigung des Elements wird ein Schalter zur Ausgabe eines Alarms betätigt. Das Element ist zwischen einer ersten und einer zweiten Position verschiebbar. Dieser Vorgang wird durch eine Feder unterstützt. Dabei wird der Schalter betätigt, wenn das Element von der ersten zur zweiten Position verschoben wird. Gegen die Feder ist das Element von der zweiten Position zur ersten Position rückstellbar.

Die GB 2352332 beschreibt einen Auslösemechanismus für einen Handfeuermelder, der eine manuell eindrückbare Platte, ein Schalterelement und einen visuellen Indikator zur Anzeige des ausgelösten Alarms aufweist. Dabei kann der Auslösemechanismus in Verbindung mit einem ein zerbrechliches Element aufweisenden Handfeuermelder benutzt werden, damit dieser zu einem nichtzerbrechlichen Typ konvertiert wird.

Durch die Erfindung soll nun dieser Notrufschalter so verbessert werden, dass die Alarmanzeige bei Betätigung des Notrufschalters deutlich erkennbar wird und eine klar unterscheidbare Anzeige der beiden Zustände "Alarm" und "kein Alarm" erfolgt, und dass die Gefahr von Verkanten des Auslöseelements bei Betätigung des Notrufschalters praktisch ausgeschlossen wird.

Diese Aufgabe wird erfindungsgemäss dadurch gelöst, dass zwei relativ zueinander verschiebbare und übereinander angeordnete flächige Elemente vorgesehen sind, von denen das hintere fix montiert und mit der Alarmanzeige versehen und das dem Betrachter zugewandte vordere Element linear verschiebbar ist, und dass bei einer linearen Verschiebung des vordere Elements die Alarmanzeige des hinteren Elements sichtbar wird.

Eine erste bevorzugte Ausführungsform des erfindungsgemässen Notrufschalters ist dadurch gekennzeichnet, dass das vordere Element mit Ausnahme mindestens eines transparenten Bereichs undurchsichtig ausgebildet ist.

Eine zweite bevorzugte Ausführungsform des erfindungsgemässen Notrufschalters ist dadurch gekennzeichnet, dass der mindestens eine transparente Bereich durch übliche Anzeigesymbole, insbesondere einen Kreis und zwei gegen diesen gerichtete Pfeile gebildet ist.

Eine dritte bevorzugte Ausführungsform des erfindungsgemässen Notrufschalters ist dadurch gekennzeichnet, dass das vordere Element aus einem transparenten, auf einer Seite flächig bedruckten Material besteht, welches am Ort des mindestens einen transparenten Bereichs nicht bedruckt ist.

Eine vierte bevorzugte Ausführungsform des erfindungsgemässen Notrufschalters ist dadurch gekennzeichnet, dass das hintere Element zwei farblich unterschiedliche Bereiche aufweist, wobei die eine Farbe den Normalzustand und die andere Farbe den Alarmzustand des Notrufschalters repräsentiert und jeweils durch den mindestens einen transparenten Bereich des vorderen Elements sichtbar ist, und dass der Wechsel von Normalzustand auf Alarmzustand und umgekehrt durch eine entsprechende Verschiebung des vorderen Elements erfolgt.

Eine fünfte bevorzugte Ausführungsform des erfindungsgemässen Notrufschalters ist dadurch gekennzeichnet, dass das vordere Element integralen Bestandteil des Auslöseelements bildet und bei dessen Verstellung bei Betätigung des Notrufschalters oder bei dessen Rückstellung nach einer Betätigung verschoben wird.

Eine weitere bevorzugte Ausführungsform ist dadurch gekennzeichnet, dass das Auslöseelement durch einen verschiebbaren Schlitten gebildet und federnd gegen eine Wippe gedrückt ist. Vorzugsweise weist der Notrufschalter einen Gehäuseboden und einen Deckel mit einem Schaltereinsatz auf. Der das Auslöseelement bildende Schlitten ist an seinen Längskanten am Deckel geführt und im Deckel ist eine den Schlitten gegen die Wippe drückende Feder vorgesehen.

Vorzugsweise erfolgt bei Betätigung des Auslöseelements eine Verschwenkung der Wippe von einer ersten in eine zweite Position und durch zurück Schwenken der Wippe von der zweiten in die erste Position eine Rückstellung des Auslöseelements in die Ruheposition.

Im Folgenden erfolgt eine nähere Erläuterung der Erfindung anhand eines Ausführungsbeispiels und der Zeichnungen. Es zeigt
- Fig. 1: eine schematische Explosionsdarstellung eines erfindungsgemässen Notrufschalters,
- Fig. 2: eine Draufsicht auf den Notrufschalter von Fig. 1 bei abgenommener Abdeckung; und
- Fig. 3: einen Schnitt nach der Linie III-III von Fig. 2.

Der dargestellte Notrufschalter ist insbesondere zur Verwendung in Brand- und Intrusionsmeldesystemen vorgesehen, im ersteren Fall wird der Notrufschalter als Handfeuermelder oder Handtaster bezeichnet, welche Bezeichnung auch in der folgenden Beschreibung verwendet wird.

Gemäss den Figuren 1 bis 3 besteht der Handfeuermelder aus einem Gehäuseboden 1, einem Deckel 2 mit einem Meldereinsatz und einer Abdeckung 3. Der Gehäuseboden, der unter oder auf Putz montiert werden kann, enthält die erforderlichen elektrischen Anschlüsse für den Meldereinsatz. Der Deckel 2 hat die Form einer flachen Schachtel mit einem Deckelboden 4, einer Abdeckplatte 5 und vier Seitenwänden 6. Zwischen dem Deckelboden 4 und der Abdeckplatte 5 ist eine Leiterplatte 7 angeordnet, welche neben der Melderelektronik an ihrer in Fig. 3 unteren Kante einen oder zwei Mikroschalter 8 trägt. Die Anzahl der Mikroschalter 8 richtet sich nach den jeweiligen länder-spezifischen Vorschriften; es sind Montageplätze für zwei Mikroschalter vorgesehen. Wenn im Folgenden von zwei Mikroschaltern die Rede ist, so ist damit auch immer nur ein Mikroschalter gemeint. Von der dem Gehäuseboden 1 zugewandten Seite des Deckelbodens 4 ragt eine Steckerleiste S in den Gehäuseboden.

Der Melder wird in der in Fig. 2 dargestellten Lage an der Wand montiert, so dass die Mikroschalter 8 von der Leiterplatte 7 in Richtung des Pfeils A (Fig. 2) nach unten ragen und durch eine Bewegung in vertikaler Richtung betätigbar sind. In der folgenden Beschreibung beziehen sich die Ausdrücke oben, unten und vertikal auf den Melder in seiner gemäss Fig. 2 montierten Lage, das heisst, dass der Pfeil A nach unten zeigt.

Auf der Abdeckplatte 5 ist ein schlittenartiges Auslöseelement 9 vertikal verschiebbar gelagert, welches durch Druck von vorne auf seine Mitte des durchbiegbar ist und sich anschliessend wieder in seine Ruheposition zurück stellt. Das Auslöseelement 9 ist mittels Führungsnasen F an der linken und rechten Seitenwand 6 des Deckels 2 und zusätzlich mittels Führungsnuten 10 an auf der Abdeckplatte 5 befestigten Führungsbolzen 11 geführt, welche gleichzeitig den Hub des Auslöseelements begrenzen. Zwischen der oberen Seitenwand des Deckels 2 und der oberen Kante des Auslöseelements 9 ist eine Feder 12 angeordnet, welche das Auslöseelement in Richtung des Pfeils A nach unten drückt.

Das Auslöseelement 9 ist undurchsichtig und weist drei transparente Bereiche 13 in der Form von bei Handfeuermeldern üblichen Symbolen auf. Vorzugsweise ist das Auslöseelement 9 aus einem durchsichtigen Material, welches an der Vor- oder Rückseite ausserhalb der transparenten Bereiche mit einer Farbe bedruckt ist. Darstellungsgemäss sind die genannten Symbole ein Kreis und zwei gegen diesen gerichtete Pfeile, wobei der Kreis die Stelle markiert, auf die zur Auslösung des Melders gedrückt werden muss. Die Abdeckplatte 5 weist zwei horizontal verlaufende Bereiche von unterschiedlicher Farbe auf, die in Fig. 2 durch eine strichpunktierte Linie L voneinander getrennt sind.

Die Farbe des oberen Bereichs, die im Normalzustand des Melders durch die transparenten Bereiche hindurch sichtbar ist, repräsentiert diesen Normalzustand und ist beispielsweise schwarz, die Farbe des unteren Bereichs, die im Alarmzustand des Melders, also bei in Pfeilrichtung A nach unten geschobenem Auslöseelement 9, durch die transparenten Bereiche hindurch sichtbar ist, repräsentiert den Alarmzustand und ist beispielsweise rot oder gelb. Vorzugsweise besteht die Abdeckplatte aus schwarzem Kunststoff und der den Alarmzustand repräsentierende Farbbereich unterhalb der Linie L ist auf die Abdeckplatte aufgespritzt, aufgedruckt oder aufgeklebt. Wesentlich ist, dass der Farbbereich unterhalb der Linie L in einer Alarmfarbe gehalten ist, so dass bei Alarmauslösung die transparenten Bereiche 13, die sich im Zentrum des Auslöseelements 9 befinden und somit gut und deutlich sichtbar sind, diese Alarmfarbe zeigen.

Das Auslöseelement 9 ist an seiner unteren Querkante mit zwei gegen den Deckelboden 4 gerichteten Schaltstiften 14 und mit einem zwischen den letzteren angeordneten U-förmigen Steg versehen, welcher aus zwei gegen den Deckelboden 4 gerichteten Längsstegen 15 und einem von diesen getragenen Quersteg 16 besteht. Die Schaltstifte 14 sind zur Betätigung der beiden Mikroschalter 8 vorgesehen und fluchten mit diesen und mit den für die Mikroschalter 8 auf der Leiterplatte 7 vorgesehenen Montageplätzen. Im Normalzustand des Melders halten die Schaltstifte 14 die Mikroschalter 8 geschlossen, bei Alarmauslösung und Verschiebung des Auslöseelements 9 in Richtung des Pfeils A werden die Mikroschalter von den Schaltstiften 14 frei gegeben und geöffnet.

Der Quersteg 16 ist zum Eingriff mit einem auf dem Deckelboden 4 unmittelbar unterhalb der Leiterplatte 7 angeordneten Halteorgan für das Auslöseelement 9 vorgesehen, welches aus einem vom Deckelboden 4 abstehenden Balken und einem von diesem abstehenden Querbalken 17 mit einer nach unten ragenden Arretiernase 18 besteht, die im Normalzustand des Melders in den Quersteg 16 eingerastet ist und das Auslöseelement 9 gegen die Kraft der Feder 12 fixiert. Bei Druck auf das Auslöseelement 9 im Bereich der transparenten Bereiche 13 wird der Quersteg 16 so weit gegen den Deckelboden 4 gedrückt, dass er von der Arretiernase 18 frei gegeben wird.

An den Deckelboden 4 sind in dem vom Auslöseelement 9 nicht überdeckten Bereich zwei Stege 19 angearbeitet, an denen eine Wippe 20 gelagert ist, die zur Rückstellung des Auslöseelements 9 nach Betätigung des Melders und zum Test von dessen Funktionsfähigkeit dient. Die Wippe 20 besteht aus einem zentralen Lagerteil mit seitlich abstehenden zylindrischen Führungsnocken 21, die in entsprechenden Ausnehmungen der Stege 19 gelagert sind, einem von dem zentralen Lagerteil nach vorne ragenden Anschlagplättchen 22 und einem gegen den Deckelboden 4 ragenden Steg 23. Die Führungsnocken 21 weisen einen abgeflachten Kopfteil zur Selbsthaltung in den Ausnehmungen der Stege 19 auf.

Für die Rückstellung des Auslöseelements 9 und den Test der Funktionsfähigkeit des Handfeuermelders dient ein Spezialwerkzeug 24 mit zwei Gabeln, einer Rückstellgabel 25 und einer Testgabel 26. Zur Rückstellung des Auslöseelements 9 wird die Rückstellgabel 25 durch Ausnehmungen 27 der Abdeckung 3 und des Deckelbodens 4 geschoben, wobei Noppen an der Innenseite der beiden Zinken der Rückstellgabel 25 über den Steg 23 der Wippe 20 geschoben werden und diesen umfassen. Beim zurück Ziehen des Spezialwerkzeugs 24 wird die Wippe 20 gegen die Kraft der Feder 12 verschwenkt und schiebt das Auslöseelement 9 nach oben bis der Quersteg 16 an der Arretiernase 18 des Querbalkens 17 einrastet.

Für die Funktionsprüfung des Melders wird die Testgabel 26 in die Ausnehmungen 27 geschoben bis deren abgeschrägte Stirnflächen auf den die Arretiernase 18 tragenden Querbalken 17 treffen und die Arretiernase anheben, wodurch die Arretierung des Querstegs 16 aufgehoben und das Auslöseelement 9 verstellt wird. Die Rückstellung des Auslöseelements 9 erfolgt dann in der beschriebenen Art mit der Rückstellgabel 25.

Alternativ kann das Auslöseelement 9 aus einem zerbrechlichen Material bestehen, welches bei Beaufschlagung mit einer bestimmten Druckkraft zerbricht, wodurch seine Arretierung durch die Arretiernase 18 aufgehoben wird. Das Auslöseelement 9 hat eine definierte Sollbruchstelle, um das Brechen bei der von der Norm vorgegebenen Druckkraft kontrolliert zu erreichen. Durch die nach dem Zerbrechen erfolgende Bewegung des Auslöseelements 9 in Richtung des Pfeils A werden die Mikroschalter 8 frei gegeben und es wird Alarm ausgelöst. Die optische Anzeige des Alarmzustands erfolgt analog wie beim unzerbrechlichen Auslöseelement 9. Das zerbrochene Auslöseelement 9 muss ausgewechselt werden, was durch Einlegen eines neuen Auslöseelements 9 nach Öffnen des Deckels 2 durch Abnahme der Abdeckung 3 erfolgt.

Die Ausbildung des Auslöseelements 9 als Schlitten mit Führung der beiden Längskanten an den Seitenwänden 6 des Deckels 2 und die Anordnung der Feder 12 haben den Vorteil, dass sich das Auslöseelement 9 bei der Auslösebewegung nicht verkanten kann. Dadurch funktioniert der Notrufschalter störungsfrei und robuste Teile aus Kunststoff ermöglichen eine Langlebigkeit des Produkts. Die Anordnung der Elektronik auf der Leiterplatte 7 im Deckel ist Platz sparend und schafft im Gehäuseboden 1 viel Raum für die Verdrahtung.

## Patentansprüche

1. Notrufschalter für ein Gefahrenmeldesystem mit einem zwischen einer Ruheposition und einer Alarmposition verstellbaren oder zerbrechlichen Auslöseelement (9) für die Betätigung eines einen Alarm auslösenden Schalters (8) , wobei das Auslöseelement (9) eine Alarmanzeige trägt oder mit einer solchen verbunden ist, **dadurch gekennzeichnet, dass** zwei relativ zueinander verschiebbare und übereinander angeordnete flächige Elemente vorgesehen sind, von denen das hintere fix montiert und mit der Alarmanzeige versehen und das dem Betrachter zugewandte vordere Element linear verschiebbar ist, und dass bei einer linearen Verschiebung des vorderen Elements die Alarmanzeige des hinteren Elements sichtbar wird und dass das hintere Element zwei farblich unterschiedliche Bereiche aufweist, wobei die eine Farbe den Normalzustand und die andere Farbe den Alarmzustand des Notrufschalters repräsentiert und jeweils durch den mindestens einen transparenten Bereich (13) des vorderen Elements sichtbar ist, und dass der Wechsel von Normalzustand auf Alarmzustand und umgekehrt durch eine entsprechende Verschiebung des vorderen Elements erfolgt.

2. Notrufschalter nach Anspruch 1, **dadurch gekennzeichnet, dass** das vordere Element mit Ausnahme mindestens eines transparenten Bereichs (13) undurchsichtig ausgebildet ist.

3. Notrufschalter nach Anspruch 2, **dadurch gekennzeichnet, dass** der mindestens eine transparente Bereich (13) durch übliche Anzeigesymbole, insbesondere einen Kreis und zwei gegen diesen gerichtete Pfeile gebildet ist.

4. Notrufschalter nach Anspruch 2 oder 3, **dadurch gekennzeichnet, dass** das vordere Element aus einem transparenten, auf einer Seite flächig bedruckten Material besteht, welches am Ort des mindestens einen transparenten Bereichs (13) nicht bedruckt ist.

5. Notrufschalter nach einem der Ansprüche 1 bis 4, **dadurch gekennzeichnet, dass** das vordere Element integralen Bestandteil des Auslöseelements (9) bildet und bei dessen Verstellung bei Betätigung des Notrufschalters oder bei dessen Rückstellung nach einer Betätigung verschoben wird.

6. Notrufschalter nach Anspruch 5, **dadurch gekennzeichnet, dass** das vordere Element durch das Auslöseelement (9) gebildet ist.

7. Notrufschalter nach einem der Ansprüche 1 bis 6, **dadurch gekennzeichnet, dass** das Auslöseelement (9) durch einen verschiebbaren Schlitten gebildet und federnd gegen eine Wippe (20) gedrückt ist.

8. Notrufschalter nach einem der Ansprüche 1 bis 7, **dadurch gekennzeichnet, dass** der Notrufschalter einen Gehäuseboden (1) und einen Deckel (2) mit dem Schaltereinsatz aufweist.

9. Notrufschalter nach Anspruch 8, **dadurch gekennzeichnet, dass** der das Auslöseelement (9) bildende Schlitten an seinen Längskanten am Deckel (2) geführt und dass im Deckel (2) eine den Schlitten gegen die Wippe (20) drückende Feder (12) vorgesehen ist.

10. Notrufschalter nach Anspruch 7, **dadurch gekennzeichnet, dass** das Auslöseelement (9) aus einem zerbrechlichen Material besteht und eine Sollbruchstelle aufweist.

11. Notrufschalter nach Anspruch 9, **dadurch gekennzeichnet, dass** bei Betätigung des Auslöseelements (9) eine Verschwenkung der Wippe (20) von einer ersten in eine zweite Position und durch zurück Schwenken der Wippe (20) von der zweiten in die erste Position eine Rückstellung des Auslöseelements (9) in die Ruheposition erfolgt.

12. Notrufschalter nach Anspruch 8 oder 9, **gekennzeichnet durch** ein Werkzeug (24) für die Rückstellung des Auslöseelements (9) von der Alarmposition in die Ruheposition, welches in den Notrufschalter seitlich einschiebbar ist und ein erstes gabelartige Betätigungsorgan (25) für die Wippe (20) aufweist.

13. Notrufschalter nach Anspruch 12, **dadurch gekennzeichnet, dass** das genannte Werkzeug (24) ein zweites gabelartiges Betätigungsorgan (26) für die Auslösung des Auslöseelements (9) zu Testzwecken aufweist.

## Claims

1. Emergency-call switch for an alarm system, said switch having a trigger element (9) that is displaceable between a rest position and an alarm position or is frangible for the purpose of actuating a switch (8) triggering an alarm, wherein the trigger element (9) carries or is connected to an alarm indicator, **characterised in that** two planar elements are provided which are displaceable relative to each other and are arranged one above the other, of which the rear element is fixedly mounted and provided with the alarm indicator and the front element facing the observer is displaceable in a linear manner, and **in that** in the event of a linear displacement of the front element the alarm indicator of the rear element becomes visible, and **in that** the rear element has two areas of different colour, wherein one colour represents the normal state and the other colour the alarm state of the emergency-call switch and each is visible through the at least one transparent area (13) of the front element, and **in that** the change from normal state to alarm state and vice versa is effected by means of a corresponding displacement of the front element.

2. Emergency-call switch according to claim 1, **characterised in that** the front element is embodied as non-transparent except for at least one transparent area (13).

3. Emergency-call switch according to claim 2, **characterised in that** the at least one transparent area (13) is formed by means of standard indicator symbols, in particular a circle and two arrows pointing towards same.

4. Emergency-call switch according to claim 2 or 3,
**characterised in that** the front element consists of a transparent material which is printed over its area on one side and is not printed at the location of the at least one transparent area (13).

5. Emergency-call switch according to one of claims 1 to 4, **characterised in that** the front element forms an integral part of the trigger element (9) and is moved when the latter is displaced upon the emergency-call switch being actuated or upon its being reset following an actuation.

6. Emergency-call switch according to claim 5, **characterised in that** the front element is formed by the trigger element (9) .

7. Emergency-call switch according to one of claims 1 to 6, **characterised in that** the trigger element (9) is formed by a displaceable carriage and is pressed in a spring-loaded manner against a rocker (20).

8. Emergency-call switch according to one of claims 1 to 7, **characterised in that** the emergency-call switch has a housing base (1) and a cover (2) containing the switch insert.

9. Emergency-call switch according to claim 8, **characterised in that** the carriage forming the trigger element (9) is guided along the cover (2) on its longitudinal edges and **in that** a spring (12) pressing the carriage against the rocker (20) is provided in the cover (2).

10. Emergency-call switch according to claim 7, **characterised in that** the trigger element (9) consists of a frangible material and has a nominal breakage point.

11. Emergency-call switch according to claim 9, **characterised in that** upon actuation of the trigger element (9) the rocker (20) is pivoted from a first to a second position and **in that** the trigger element (9) is reset to the rest position by pivoting the rocker (20) back from the second to the first position.

12. Emergency-call switch according to claim 8 or 9, **characterised by** a tool (24) for resetting the trigger element (9) from the alarm position to the rest position, which tool can be inserted sideways into the emergency-call switch and has a first fork-like actuating member (25) for the rocker (20).

13. Emergency-call switch according to claim 12, **characterised in that** the said tool (24) has a second fork-like actuating member (26) for tripping the trigger element (9) for test purposes.

## Revendications

1. Commutateur d'urgence pour un système d'avertissement de danger, comprenant un élément de déclenchement (9) cassant ou réglable entre une position de repos et une position d'alarme, pour la commande d'un commutateur (8) déclenchant une alarme, l'élément de déclenchement (9) portant un affichage d'alarme ou étant connecté à un tel affichage d' alarme, **caractérisé en ce que** deux éléments plats déplaçables relativement l'un par rapport à l'autre et disposés l'un au dessus de l'autre sont ménagés, dont l'élément arrière est monté de manière fixe et muni de l'affichage d'alarme et dont l'élément avant tourné vers l'observateur est déplaçable de manière linéaire, et **en ce que** lors d'un déplacement linéaire de l'élément avant, l'affichage d'alarme de l'élément arrière devient visible et **en ce que** l'élément arrière présente deux zones de couleurs différentes, l'une des couleurs représentant l'état normal et l'autre couleur représentant l'état d'alarme du commutateur d'urgence et étant respectivement visible au moyen de l'au moins une zone transparente (13) de l'élément avant, et **en ce que** le passage de l'état normal à l'état d'alarme et vice versa est réalisé par un déplacement correspondant de l'élément avant.

2. Commutateur d'urgence selon la revendication 1, **caractérisé en ce que** l'élément avant, à l'exception d'au moins une zone transparente (13), est réalisé de manière non transparente.

3. Commutateur d'urgence selon la revendication 2, **caractérisé en ce que** l'au moins une zone transparente (13) est formée par des symboles d'affichage usuels, notamment un cercle et deux flèches dirigées contre celui-ci.

4. Commutateur d'urgence selon la revendication 2 ou 3, **caractérisé en ce que** l'élément avant est constitué d'une matière transparente imprimée d'un côté sur une surface, laquelle matière n'est pas imprimée à l'endroit de l'au moins une zone transparente (13).

5. Commutateur d'urgence selon l'une quelconque des revendications 1 à 4, **caractérisé en ce que** l'élément avant fait partie intégrante de l'élément de déclenchement (9) et **en ce qu'**il est déplacé, lorsque l'élément de déclenchement (9) est déplacé, lors de la commande du commutateur d'urgence ou lors de sa remise à l'état initial après une commande.

6. Commutateur d'urgence selon la revendication 5, **caractérisé en ce que** l'élément avant est formé par l'élément de déclenchement (9).

7. Commutateur d'urgence selon l'une quelconque des revendications 1 à 6, **caractérisé en ce que** l'élément de déclenchement (9) est formé par un chariot coulissant et est pressé contre une bascule (20) de manière élastique.

8. Commutateur d'urgence selon l'une quelconque des revendications 1 à 7, **caractérisé en ce que** le commutateur d'urgence présente un fond de boîtier (1) et un couvercle (2) avec l'élément de commutateur.

9. Commutateur d'urgence selon la revendication 8, **caractérisé en ce que** le chariot formant l'élément de déclenchement (9) est mené sur le couvercle (2) sur ses bords longitudinaux et **en ce qu'**un ressort (12) pressant le chariot contre la bascule (20) est ménagé dans le couvercle (2).

10. Commutateur d'urgence selon la revendication 7, **caractérisé en ce que** l'élément de déclenchement (9) est constitué d'une matière cassante et présente une section de rupture intentionnellement prévue.

11. Commutateur d'urgence selon la revendication 9, **caractérisé en ce que** lors de la commande de l'élément de déclenchement (9), un pivotement de la bascule (20) d'une première position dans une seconde position est réalisé et **en ce qu'**une remise à l'état de repos de l'élément de déclenchement (9) est réalisée lors du pivotement de retour de la bascule (20) de la seconde position dans la première position.

12. Commutateur d'urgence selon la revendication 8 ou 9, **caractérisé par** un outil (24) pour la remise à l'état initial de l'élément de déclenchement (9) de la position d'alarme à la position de repos, lequel outil est insérable latéralement dans le commutateur d'urgence et présente un premier organe de commande (25) en forme de fourche pour la bascule (20).

13. Commutateur d'urgence selon la revendication 12, **caractérisé en ce que** ledit outil (24) présente un second organe de commande (26) en forme de fourche pour le déclenchement de l'élément de déclenchement (9) à des fins de test.
